# EUROPÄISCHE PATENTSCHRIFT

(11) **EP 0 673 837 B1**
(45) Veröffentlichungstag und Bekanntmachung des Hinweises auf die Patenterteilung: **17.09.1997**
(21) Anmeldenummer: 95103037.8
(22) Anmeldetag: 03.03.1995
(51) Int. Cl.: B65B 55/02

(54) **Einrichtung zum sterilen Befüllen von Behältnissen**
Apparatus for aseptically filling containers
Installation pour le remplissage stérile de récipient

(30) Priorität: 21.03.1994 DE 4409617
(43) Veröffentlichungstag der Anmeldung: 27.09.1995
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- EP-A- 0 072 354
- WO-A-88/02722
- US-A- 3 828 833

## Beschreibung

Die Erfindung betrifft eine Einrichtung zum sterilen Befüllen von Behältnissen, insbesondere vor dem Entnehmen der Behältnisse aus der für ihre Herstellung verwendeten Form einer Blasformmaschine, welche die Merkmale des Oberbegriffs des Anspruches 1 aufweist.

Bei den bekannten Einrichtungen der eingangs genannten Art sind aufwendige und sorgfältig auszuführende Maßnahmen notwendig, um nicht nur den Fülldorn oder, wenn mehrere Behältnisse gleichzeitig gefüllt werden sollen, die Fülldorne steril zu machen und steril zu halten, sondern auch alle diejenigen Teile, welche Flächenbereiche aufweisen, die in Verbindung mit dem den Fülldorn oder die Fülldorne umgebenden Raum stehen oder kommen. Hierbei handelt es sich in erster Linie um den Halteblock und das Abfüllsterilraum-Gehäuse. Um den Fülldorn oder die Fülldorne sterilisieren zu können, muß zunächst der Boden des im folgenden kurz als ASR-Gehäuse bezeichneten Abfüllsterilraum-Gehäuses entfernt werden, damit am Halteblock für jeden Fülldorn eine ihn umgebende Haube befestigt werden kann. Beim Entfernen dieser Haube nach der Reinigung, dem Sterilisieren und dem Trocknen der Kanäle des Fülldorns und seiner Außenmantelfläche muß die Haube wieder entfernt werden, wobei darauf zu achten ist, daß keine Keime an den Fülldorn oder in dessen Umgebung gelangen. Dasselbe gilt für das Wiedereinsetzen des Bodens des ASR-Gehäuses. Die Innenfläche des ASR-Gehäuses und die Außenfläche des Halteblockes kann bei den bekannten Einrichtungen nur mit Hilfe eines Desinfektionsmittels desinfiziert werden, weil der für eine Sterilisation zu verwendende Dampf nicht in das ASR-Gehäuse eingeleitet werden kann.

Der Erfindung liegt die Aufgabe zugrunde, eine Einrichtung zum sterilen Befüllen von Behältnissen zu schaffen, die eine vollautomatische Reinigung und Sterilisation nicht nur der Fülldorne ermöglicht, sondern auch aller derjenigen Flächen, die mit dem den Fülldorn oder die Fülldorne umgebenden Raum in Berührung sind. Diese Aufgabe löst eine Einrichtung mit den Merkmalen des Anspruches 1.

Dank der druckfesten Ausbildung des ASR-Gehäuses, seiner Anschlüsse für die Zufuhr und Ableitung von Reinigungsflüssigkeit, Dampf und steriler Luft sowie des Verschlusses für die Öffnung oder Öffnungen im Boden des ASR-Gehäuses können dessen Innenwände und die Außenwände des Halteblockes ebenso wie der Fülldorn oder die Fülldorne mit Reinigungsflüssigkeit, Dampf und steriler Luft bespült werden, und zwar insbesondere auch gleichzeitig mit der Sterilisation des Fülldorns oder der Fülldorne. Dabei ist von besonderem Vorteil, daß auf die bisher notwendige Fülldornhaube verzichtet werden kann und deshalb auch der Boden des ASR-Gehäuses nicht mehr vor der Sterilisierung des ASR-Gehäuses entfernt und nachher wieder eingebaut werden muß. Es ist deshalb eine vollautomatische Reinigung und Sterilisation aller in Frage kommenden Oberflächen möglich, ohne daß eine Person diese Flächen zu berühren braucht.

Vorzugsweise ist dann, wenn die Öffnung oder Öffnungen im Boden des ASR-Gehäuses verschlossen sind, eine aufblasbare Dichtung zwischen der Außenseite des Bodens des ASR-Gehäuses und der ihr zugekehrten Seite des beweglichen Verschlusses vorhanden. Vorteilhafterweise wird der bewegliche Verschluß mittels eines Arbeitszylinders betätigt, damit auch der Verschluß in die Automatisierung einbezogen werden kann.

Bei einer bevorzugten Ausführungsform ist die Dosiervorrichtung im Inneren des ASR-Gehäuses zwischen dem Halteblock oder den Halteblöcken einerseits und dem Fülldorn oder den Fülldornen andererseits angeordnet. Die Anordnung der Dosiervorrichtung im Inneren des ASR-Gehäuses ergibt den Vorteil, daß auch sie automatisch gereinigt und sterilisiert wird. Da man eine lösbare Verbindung, vorzugsweise mittels Schnellverschlüssen, für den Boden des ASR-Gehäuses vorsehen kann, kann man, wenn ein Zugriff zu der Dosiervorrichtung erforderlich ist, beispielsweise eine Dosiermembrane ausgewechselt werden muß, die Dosiervorrichtung nach unten aus dem ASR-Gehäuse herausfahren, nachdem dessen Boden entfernt worden ist.

Wenn das ASR-Gehäuse einen unteren Teil, der die Dosiereinrichtung aufnimmt, und für jeden vorhandenen Halteblock einen zylindrischen oberen Teil aufweist, wie dies vorzugsweise der Fall ist, kann der Halteblock an der Innenwand des oberen zylindrischen Teils geführt werden, was für eine genaue Führung des Dornes wichtig ist. Vorteilhafterweise hat der Halteblock in diesem Falle für seine Führung am Übergang von einem oberen Abschnitt zu einem unteren Abschnitt eine radial nach außen über die Außenmantelfläche sowohl des oberen als auch des unteren Abschnittes vorspringende, ringförmige Materialpartie, welche den Block in der Art eines Kolbens führt. Damit trotz dieser Führung und der durch sie, vorzugsweise zusammen mit einer Ringdichtung, bewirkten Abdichtung sichergestellt ist, daß die gesamte Innenwandfläche gereinigt und sterilisiert wird, ist bei einer bevorzugten Ausführungsform der den oberen Abschnitt des Halteblockes in dessen höchster Position aufnehmende Bereich des oberen Teils des ASR-Gehäuses mit wenigstens einem Einlaß und wenigstens einem Auslaß für Reinigungsflüssigkeit, Dampf und sterile Luft versehen. Hierdurch kann der oberhalb der Führung des Halteblockes liegende Raumteil des ASR-Gehäuses ebenso intensiv gereinigt und sterilisiert werden wie der unterhalb der Führung liegende Raumteil.

Im Interesse einer präzisen Führung befindet sich die ringförmige Materialpartie bei vollständig abgesenktem Halteblock in Höhe des unteren Endes des oberen Teiles des ASR-Gehäuses. Außerdem ragt in einen zentralen, an seinem unteren Ende verschlossenen Längskanal des Halteblockes von oben her eine starr mit dem oberen Ende des oberen Teils des ASR-Gehäuses verbundene Säule, auf der über eine Kugelumlaufbuchse der obere Abschnitt des Halteblocks längsverschiebbar geführt ist.

Die Halteblock-Antriebsvorrichtung weist vorzugsweise einen hydraulischen Zylinder als Antriebselement auf, damit bei Druckabfall kein unbeabsichtigtes Absenken des Halteblockes erfolgen kann. Diesem hydraulischen Zylinder ist bei einer bevorzugten Ausführungsform eine Proportionalsteuerung zugeordnet, welche eine präzise Steuerung der Bewegung des Halteblockes ermöglicht.

Die erfindungsgemäße Einrichtung ist nicht nur für die Ausrüstung neuer Maschinen, sondern auch für eine Nachrüstung geeignet, zumal sie eine hohe Reinraumtauglichkeit aufweist. Letzteres ist auch darauf zurückzuführen, daß nur zwei bewegliche Durchführungen zum Innenraum des ASR-Gehäuses vorhanden sind und die Dichtungen der Durchführungen auf Wänden gleiten, welche den evakuierbaren Innenraum des ASR-Gehäuses begrenzen und gereinigt sowie sterilisiert werden können.

Im folgenden ist die Erfindung anhand eines in der Zeichnung dargestellten Ausführungsbeispiels im einzelnen erläutert. Es zeigen:
- Fig. 1: einen Längsschnitt des Ausführungsbeispiels parallel zu einer der beiden Schmalseiten des unteren Teils des ASR-Gehäuses in der höchsten Fülldorn-Stellung,
- Fig. 2: einen Längsschnitt des Ausführungsbeispiels parallel zu einer Längsseite des unteren Teils des ASR-Gehäuses in der tiefsten Fülldorn-Stellung,
- Fig. 3: einen Längsschnitt entsprechend Fig. 2 in der höchsten Fülldorn-Stellung.

Eine Einrichtung zum sterilen Befüllen von Behältnissen, insbesondere einer Reihe von Ampullen oder Flaschen, vor dem Entnehmen aus der für ihre Herstellung verwendeten Form einer Blasformmaschine weist einen quaderförmigen Unterteil 1 eines Abfüllsterilraum-Gehäuses, im folgenden kurz ASR-Gehäuse genannt, auf, der an seiner Unterseite mittels eines Bodens 2 dicht verschlossen ist. Dieser Boden 2 ist mittels Schnellverschlüssen 3, die als Spannverschlüsse ausgebildet sind, mit dem ASR-Gehäuse lösbar verbunden. Die Innenfläche des Bodens 2 hat, wie Fig. 1 zeigt, ein Gefälle von den beiden Längsseiten 1' des Unterteils 1 zur Mitte hin, wo für jeden vorhandenen Fülldorn 4 eine Durchtrittsöffnung 5 vorgesehen ist. Diese Durchtrittsöffnungen 5 dienen nämlich nicht nur dem Durchtritt der Fülldorne 4, sondern auch der Ableitung von Reinigungsflüssigkeit und Dampf.

Die Durchtrittsöffnungen 5 sind mittels eines an der Unterseite des Bodens 2 vorgesehenen Verschlußschiebers 6 dicht verschließbar, der mittels wenigstens eines Arbeitszylinders 7 zwischen der in Fig. 1 dargestellten Schließstellung und einer Freigabestellung verschiebbar ist, in welcher der Verschlußschieber 6 sich nahe einem am seitlichen Längsrand des Bodens 2 vorgesehenen Halter 8 befindet. Auf der gegen den Boden 2 weisenden Oberseite ist der Verschlußschieber 6 mit einer umlaufenden, in sich geschlossenen Nut 9 versehen, in der eine aufblasbare, nicht dargestellte Dichtung liegt, die aufgeblasen wird, wenn sich der Verschlußschieber 6 in der Schließstellung befindet.

Auf die Oberseite des Unterteils 1 sind nahe den beiden Schmalseiten 1'' zwei gleich ausgebildete Oberteile 10 aufgesetzt, welche die Form eines nach unten offenen, zylindrischen Topfes haben, dessen Längsachse lotrecht zur Oberseite des Unterteils 1 verläuft. Die beiden Oberteile 10 sind auf je eine Öffnung 11 in der Oberseite ausgerichtet und mit letzterer dicht verbunden.

In den beiden Oberteilen 10 ist längsverschiebbar je ein Halteblock 12 geführt. Diese beiden gleich ausgebildeten Halteblöcke 12 sind mittels je eines außen neben dem Oberteil 10 angeordneten Hydraulikzylinders 13 in ihrer Längsrichtung bewegbar, was einer Auf- und Abbewegung im eingebauten Zustand der Einrichtung entspricht. Am Übergang von einem oberen Abschnitt 12' des Halteblocks 12 zu einem unteren Abschnitt 12'' weist der Halteblock 12 eine radial nach außen überstehende, ringförmige Materialpartie 14 auf, welche in der Art eines Zylinders von der Innenwand des Oberteils 10 geführt wird. Eine in einer radial nach außen offenen Ringnut 15 der Materialpartie 14 liegende, nicht dargestellte Ringdichtung dichtet den oberhalb der Materialpartie 14 liegenden Raum von dem unterhalb der Materialpartie 14 liegenden Raum ab, der in Verbindung mit dem Innenraum des unteren Teiles 1 steht. Wie Fig. 2 zeigt, befindet sich in der vollständig abgesenkten Position des Halteblockes 12 dessen Materialpartie 14 in Höhe des an den Unterteil 1 anschließenden Endes des Oberteils 10. Diese tiefstmögliche Anordnung der Führung des Halteblockes 12 läßt eine hohe Führungsgenauigkeit erreichen.

Die Halteblöcke 12 sind mit einer am unteren Ende verschlossenen, zentralen Sacklochbohrung 16 versehen, in die von oben her eine starr mit dem Oberteil 10 verbundene Säule 17 eingreift. Auf dieser Säule 17 ist der obere Abschnitt 12' des Halteblockes 12 mittels einer rostfreien Kugelumlaufbuchse 18 spielfrei geführt. Auch diese Führung trägt zur Erzielung einer hohen Genauigkeit bei. Das untere Ende der Säule 17 trägt einen Führungskolben 19, der einen Dichtungsring trägt, welcher an der Innenwand des unteren Abschnittes 12'' anliegt.

Die beiden Halteblöcke 12 tragen eine an ihrer Unterseite festgelegte, blockförmige Dosiervorrichtung 20, die an ihrer dem Boden 2 des ASR-Gehäuses zugewandten Unterseite Anschlüsse für die Fülldorne 4 aufweist, von denen in Fig. 2 nur ein einziger und in Fig. 3 nicht alle dargestellt sind. Die Dosiervorrichtung 20 enthält für jeden Fülldorn-Anschluß die zu einer Zeit- Druck-Dosierung erforderlichen Ventile, bei denen es sich im Ausführungsbeispiel um Membranventile handelt.

An der Oberseite des Unterteils 1 des ASR-Gehäuses sind zwei Anschlußstutzen 21 und 22 vorgesehen, über welche Reinigungsflüssigkeit, Dampf und sterilisierte Luft in das Innere des ASR-Gehäuses eingeleitet und aus diesem abgeleitet werden können. Ferner weisen die beiden Oberteile 10 des ASR-Gehäuses in demjenigen Bereich, welcher den oberen Abschnitt 12' des Halteblockes 12 in dessen höchster Stellung aufnimmt, einen oberen Anschlußstutzen 23 und einen unteren Anschlußstutzen 24 auf, über die ebenfalls Reinigungsflüssigkeit, Dampf und sterile Luft zugeführt und abgeleitet werden können. Weiterhin sind neben den beiden Anschlußstutzen 21 und 22 nicht dargestellte Entnahmestutzen für mikrobiologische Untersuchungen und für eine Partikelzählung vorhanden.

Wie insbesondere Fig. 2 zeigt, durchdringen parallel zu den Säulen 17 verlaufende Rohre 25 den die Oberteile 10 nach oben hin begrenzenden Deckel 10' und sind fest sowie dicht mit dem zugeordneten Halteblock 12 verbunden. Die Rohre 25 bewegen sich deshalb zusammen mit den Halteblöcken 12 relativ zum Oberteil des ASR-Gehäuses, weshalb je eine Dichtung im Bereich der Durchführung der Rohre 25 durch den Deckel 10' vorgesehen ist.

Ehe die Einrichtung in Betrieb genommen werden kann, ist eine Reinigung, eine Sterilisation und eine Trocknung erforderlich. Für diese Arbeitsgänge werden zunächst alle Halteblöcke 12 ganz nach oben bewegt, also in die in den Fig. 1 und 3 dargestellte Position, in welcher die Fülldorne 4 vollständig aus den Durchtrittsöffnungen 5 des Bodens 2 nach oben herausgezogen sind. Danach werden der Verschlußschieber 6 in seine in Fig. 1 dargestellte Schließstellung gebracht und dessen aufblasbare Dichtung aufgeblasen, damit der Boden 2 dicht verschlossen ist. Ein Anbringen je einer Dornhaube und das dazu bei den bekannten Einrichtungen erforderliche Entfernen des Bodens des ASR-Gehäuses ist nicht erforderlich.

Durch den Anschlußstutzen 21, den oberen Anschlußstutzen 23 und die der Zuführung des später abzufüllenden Produktes dienenden Rohre 25 wird nun zunächst Reinigungsflüssigkeit eingeleitet, welche sowohl alle Kanäle der Fülldorne 4 und deren Zuleitungen als auch alle Wandflächen des ASR-Gehäuses, der Halteblöcke 12 und der Dosiervorrichtung 20 reinigt, welche mit dem die Fülldorne 4 umgebenden Raum in Berührung sind und in Berührung kommen können. Über den Anschlußstutzen 22 und den unteren Anschlußstutzen 24 wird die Reinigungsflüssigkeit abgeleitet. Ist, wie im Ausführungsbeispiel, der Verschlußschieber 6 mit einem Ableitkanal 6' versehen, kann auch über diesen ein Teil der Reinigungsflüssigkeit abgeleitet werden. Nach dieser Reinigung werden alle Teile mit Dampf sterilisiert, der einen Überdruck bis zu 3 bar aufweisen kann. Dank der druckfesten Ausbildung des ASR-Gehäuses kann der Dampf nicht nur durch die Rohre 25 zu- und abgeführt, sondern auch durch den Anschlußstutzen 21 und den oberen Anschlußstutzen 23 in das ASR-Gehäuse eingeleitet werden. Alle Innenwände des ASR-Gehäuses sowie alle Außenwände der Dosiervorrichtung 20 und der Halteblöcke 12 werden deshalb mittels des Dampfes sterilisiert. Dies gilt auch für den Bereich, der oberhalb der Materialpartie 14 der Halteblöcke 12 liegt, die in das ASR-Gehäuse ragenden Säulen, die Außenseite der durch die Deckel 10' eingeführten Rohre 25 und der ebenfalls durch die Deckel 10' eingeführten Betätigungsstangen 26, über welche die Hydraulikzylinder 13 die Halteblöcke 12 verschieben. Deshalb laufen alle Dichtungen im Bereich der Durchführungen sowie die Dichtung der Materialpartie 14 auf einer Wandfläche, die gereinigt und sterilisiert werden kann. Es ist zweckmäßig, während der Reinigung und während des Sterilisierens die Halteblöcke 12 etwas auf- und abzubewegen. Der Dampf wird über den Abluftkanal der Fülldorne 4, über den während des Füllvorganges die Luft aus dem zu füllenden Behälter entweicht, über die Anschlußstutzen 22 und 24 sowie über den Ableitkanal 6' zu einem Kondensatableiter geführt und entspannt.

Nach der Sterilisation wird über die Anschlußstutzen 21 und 23 sowie über die Rohre 25 sterile Luft eingeblasen, damit durch die Abkühlung kein Unterdruck entsteht und gleichzeitig Flüssigkeitsreste entfernt werden können. Im Inneren des ASR-Gehäuses entsteht dadurch eine Atmosphäre der Klasse 100.

Die Reinigung und Sterilisation kann also vollautomatisch durchgeführt werden, was eine wesentlich größere Sicherheit dafür gibt, daß keinerlei Keime in Berührung mit den inneren Oberflächen der ASR sowie den das abzufüllende Produkt berührenden Teilen gelangen können. Bei der herkömmlichen Methode muß die Bedienungsperson äußerste Vorsicht walten lassen, um eine Kontamination der genannten Flächen und Teile zu vermeiden.

Obwohl auch die Dosiervorrichtung in die berührungsfreie, automatische Sterilisation einbezogen ist, bereitet eine Wartung der Dosiervorrichtung oder beispielsweise der Austausch einer Membrane keinerlei Schwierigkeiten. Hierzu braucht nämlich nur der Boden 2 zusammen mit seinem Verschlußschieber 6 abgenommen zu werden, was dank der Schnellverschlüsse einfach auszuführen ist. Sodann werden die Halteblöcke 12 vollständig abgesenkt. Dabei tritt die Dosiervorrichtung 20 unten aus dem ASR-Gehäuse aus und ist damit gut zugänglich.

## Patentansprüche

1. Einrichtung zum sterilen Befüllen von Behältnissen, insbesondere vor dem Entnehmen der Behältnisse aus der für ihre Herstellung verwendeten Form einer Blasformmaschine, mit
a) einem Abfüllsterilraum-Gehäuse (1, 10),
b) mindestens einem Halteblock (12), der wenigstens einen Fülldorn (4) trägt und in Längsrichtung des Fülldornes verschiebbar im Abfüllsterilraum-Gehäuse geführt ist,
c) je einer Öffnung (5) im Boden (2) des Abfüllsterilraum-Gehäuses für den Durchtritt des zugeordneten Fülldornes,
d) einer Dosiervorrichtung für die Dosierung der von jedem vorhandenen Fülldorn bei jedem Füllvorgang abzugebenden Flüssigkeitsmenge,
e) einer Halteblock-Antriebsvorrichtung,
dadurch gekennzeichnet, daß
f) das Abfüllsterilraum-Gehäuse (1, 10) druckfest ausgebildet und mit Anschlüssen (21 bis 24) für die Zufuhr und Ableitung von Reinigungsflüssigkeit, Dampf und steriler Luft versehen ist,
g) jede vorhandene Öffnung (5) im Boden (2) des Abfüllsterilraum-Gehäuses (1, 10) mittels eines an die Bodenaußenseite dicht anlegbaren, beweglichen Verschlusses (6) verschließbar ist.

2. Einrichtung nach Anspruch 1, gekennzeichnet durch eine aufblasbare Dichtung zwischen der Außenseite des Bodens (2) des Abfüllsterilraum-Gehäuses (1, 10) und dem Verschluß (6).

3. Einrichtung nach Anspruch 1 oder 2, gekennzeichnet durch einen Arbeitszylinder (7) als Antrieb für den beweglichen Verschluß (6).

4. Einrichtung nach einem der Ansprüche 1 bis 3, dadurch gekennzeichnet, daß die Dosiervorrichtung (20) im Inneren des Abfüllsterilraum-Gehäuses (1, 10) zwischen dem Halteblock oder den Halteblöcken (12) einerseits und dem Fülldorn oder den Fülldornen (4) andererseits angeordnet ist.

5. Einrichtung nach Anspruch 4, gekennzeichnet durch Schnellverschlüsse (3) für eine lösbare Verbindung des Bodens (2) des Abfüllsterilraum-Gehäuses (1, 10) mit dessen unterem Ende.

6. Einrichtung nach Anspruch 4 oder 5, dadurch gekennzeichnet, daß das Abfüllsterilraum-Gehäuse (1, 10) einen unteren Teil (1), der die Dosiervorrichtung (20) aufnimmt, und für jeden vorhandenen Halteblock (12) einen zylindrischen Oberteil (10) aufweist, an dessen Innenwand der Halteblock (12) geführt ist.

7. Einrichtung nach Anspruch 6, dadurch gekennzeichnet, daß der Halteblock (12) für seine Führung am Übergang von einem oberen Abschnitt (12') zu einem unteren Abschnitt (12'') eine radial nach außen über die Außenmantelfläche sowohl des oberen als auch des unteren Abschnittes vorspringende, ringförmige Materialpartie (14) aufweist, und daß der den oberen Abschnitt (12') des Halteblockes (12) in dessen höchster Position aufnehmende Bereich des Oberteils (10) des Abfüllsterilraum-Gehäuses (1, 10) mit wenigstens einem Einlaß (23) und wenigstens einem Auslaß (24) für Reinigungsflüssigkeit, Dampf und sterile Luft versehen ist.

8. Einrichtung nach Anspruch 7, dadurch gekennzeichnet, daß die ringförmige Materialpartie (14) des Halteblockes (12) in ihrer Mantelfläche mit einer Ringnut (15) versehen ist, die eine abdichtend sowohl an der ringförmigen Materialpartie (14) als auch der Innenwand des Oberteils (10) des Abfüllsterilraum-Gehäuses (1, 10) anliegende Ringdichtung enthält.

9. Einrichtung nach Anspruch 7 oder 8, dadurch gekennzeichnet, daß die ringförmige Materialpartie (14) bei vollständig abgesenktem Halteblock (12) sich in Höhe des unteren Endes des Oberteils (10) des Abfüllsterilraum-Gehäuses (1, 10) befindet und daß in einen zentralen Längskanal (16) des Halteblockes (12) von oben her eine starr mit dem oberen Ende des Halteblockes (12) verbundene zylindrische Säule (17) ragt, auf der über eine Kugelumlaufbuchse (18) der obere Abschnitt (12') des Halteblockes (12) längsverschiebbar geführt ist.

10. Einrichtung nach einem der Ansprüche 1 bis 9, dadurch gekennzeichnet, daß die Halteblock-Antriebsvorrichtung wenigstens einen hydraulischen Zylinder (13) als Antriebselement aufweist.

11. Einrichtung nach Anspruch 10, dadurch gekennzeichnet, daß dem hydraulischen Zylinder (13) eine Proportionalsteuerung zugeordnet ist.

## Claims

1. A device for sterile filling of containers, in particular prior to removing a container from the mould of a blow moulding machine used for its manufacture, including
a) a sterile filling cavity housing (1, 10),
b) at least one retaining block (12) supporting at least one filling mandrel (4), guided in the sterile filling cavity housing in longitudinal direction to the filling mandrel in a displaceable manner,
c) one port (5) in the bottom (2) of the sterile filling cavity housing for penetration of an allocated filling mandrel,
d) a metering device for metering a liquid volume to be dispensed by each existing filling mandrel during each filling cycle,
e) a retention block drive unit,
characterised in that
f) the sterile filling cavity housing (1, 10) is a pressure-proof design, comprising ports (21 to 24) for the supply and discharge of cleaning fluid, steam and sterile air,
g) each existing port (5) in the bottom (2) of the sterile filling cavity housing (1, 10) may be sealed by a removable closure (6) being in close contact with the exterior of the bottom.

2. A device according to Claim 1, characterised by an inflatable seal between the exterior of the bottom (2) of the sterile filling cavity housing (1, 10) and the closure (6).

3. A device according to Claims 1 or 2, characterised by an operating cylinder (7) serving as a drive for the removable closure (6).

4. A device according to one of claims 1 to 3, characterised in that the metering device (20) is arranged in the interior of the sterile filling cavity housing (1, 10) between a retention block or blocks (12) on the one hand and the filling mandrel or mandrels (4) on the other.

5. A device according to Claim 4, characterised by quick-acting closures (3) for a releasable connection of the bottom (2) of the sterile filling cavity housing (1, 10) to its bottom end.

6. A device according to Claims 4 or 5, characterised in that the sterile filling cavity housing (1, 10) supports a metering device (20) in its bottom section (1) and comprises a cylindrical top section (10) for each existing retention block (12), with the retention block (12) being guided along its interior wall.

7. A device according to Claim 6, characterised that the retention block (12) comprises an annular material section (14) as a guide on the interface between a top section (12') and a bottom section (12''), projecting radially to the outside over the external shell both of the top and bottom section and that an area of the top section (10) of the sterile filling cavity housing (1, 10) supporting the top section (12') of the retention block (12) in its highest position, includes at least one inlet (23) and at least one outlet (24) for cleaning fluid, steam and sterile air.

8. A device according to Claim 7, characterised in that the annular material section (14) of the retention block (12) comprises an annular groove (15) in its shell, including an annular seal, both in contact with the annular material section (14) and the internal wall of the top section (10) of the sterile filling cavity housing (1, 10) in order to seal the same.

9. A device according to Claims 7 or 8, characterised in that the annular material section (14) is located at the level of the lower end of the top section (10) of the sterile filling cavity housing (1, 10) when the retention block is fully lowered and that a cylindrical column (17) projects into a central longitudinal duct (16) of the retention block (12) from the top, rigidly connected to the top end of the retention block (12), on which the top section (12') of the retention block (12) is provided, displaceable in longitudinal direction by means of a recirculating ball socket (18).

10. A device according to one of Claims 1 to 9, characterised in that the retention block drive unit comprises at least one hydraulic cylinder (13) as a drive unit.

11. A device according to Claim 10, characterised in that the hydraulic cylinder (13) has been allocated a PID controller.

## Revendications

1. Installation pour le remplissage de récipients dans des conditions stériles, en particulier avant que les récipients ne soient retirés des moules d'une machine à souffler dans lesquels ils ont été fabriqués, comprenant
a) une cage contenant un compartiment stérile de soutirage (1, 10),
b) au moins un bloc de support (12) qui est muni d'au moins un mandrin de remplissage (4) et qui est guidé dans le sens longitudinal du mandrin de remplissage dans la cage du compartiment stérile de soutirage (1, 10),
c) des orifices (5) réalisés dans le fond (2) de la cage du compartiment stérile de soutirage (1, 10) et destinés chacun au passage du mandrin de remplissage (4) correspondant,
d) un dispositif de dosage (20) destiné à doser la quantité de liquide à soutirer à chaque opération de remplissage pour chaque mandrin de remplissage (4),
e) un mécanisme de commande du bloc de support,
caractérisée en ce que
f) la cage du compartiment stérile de soutirage (1, 10) est conçue de manière à résister à la pression et est munie de tubulures (21 à 24) pour l'admission et l'évacuation du liquide de nettoyage, de la vapeur et de l'air stérile,
g) chaque orifice (5) réalisé dans le fond (2) de la cage du compartiment stérile de soutirage (1, 10) peut être fermé par un système de fermeture (6) mobile et posé de manière étanche contre la paroi extérieure du fond (2).

2. Installation selon la revendication 1, caractérisée par un joint d'étanchéité gonflable, posé entre la paroi extérieure du fond (2) de la cage du compartiment stérile de soutirage (1, 10) et le système de fermeture (6).

3. Installation selon la revendication 1 ou 2, caractérisée par un vérin hydraulique (7), destiné à actionner le système de fermeture (6) mobile.

4. Installation selon l'une quelconque des revendications 1 à 3, caractérisée en ce que le dispositif de dosage (20) est monté à l'intérieur de la cage du compartiment stérile de soutirage (1, 10), entre le bloc de support ou les blocs de support (12), d'une part, et le mandrin de remplissage ou les mandrins de remplissage (4), d'autre part.

5. Installation selon la revendication 4, caractérisée par des systèmes de fermeture rapide (3), destinés à assurer le montage amovible du fond (2) sur l'extrémité inférieure de la cage du compartiment stérile de soutirage (1, 10).

6. Installation selon la revendication 4 ou 5, caractérisée en ce que la cage du compartiment stérile de soutirage (1, 10) est formée d'un compartiment inférieur (1) dans lequel est monté le dispositif de dosage (20), et d'un compartiment supérieur (10) cylindrique pour chaque bloc de support (12) existant, le bloc de support (12) étant guidé le long de la paroi intérieure dudit compartiment supérieur.

7. Installation selon la revendication 6, caractérisée en ce que, pour assurer le guidage du bloc de support (12), ce dernier est muni, dans la zone de transition entre une portion supérieure (12') et une portion inférieure (12''), d'une partie annulaire (14) en saillie, vers l'extérieur dans le sens radial, sur la paroi de la gaine extérieure de la portion inférieure et de la portion supérieure, et en ce qu'il est prévu de monter dans la zone du compartiment supérieur (10) de la cage du compartiment stérile de soutirage (1, 10), destinée à recevoir la portion supérieure (12') du bloc de support (12) dans sa position la plus haute, au moins un système d'admission (23) et au moins un système d'évacuation (24) du liquide de nettoyage, de la vapeur et de l'air stérile.

8. Installation selon la revendication 7, caractérisée en ce que la paroi extérieure de la partie annulaire (14) du bloc de support (12) est munie d'une rainure annulaire (15), dans laquelle est posé un joint d'étanchéité torique, destiné à assurer l'étanchéité sur la partie annulaire (14) ainsi que sur la paroi intérieure du compartiment supérieur (10) de la cage du compartiment stérile de soutirage (1, 10).

9. Installation selon la revendication 7 ou 8, caractérisée en ce que la partie annulaire (14) du bloc de support (12) dans sa position la plus basse est située à la hauteur de l'extrémité inférieure du compartiment supérieur (10) de la cage du compartiment stérile de soutirage (1, 10) et en ce qu'une colonne (17) cylindrique, reliée de manière rigide à l'extrémité supérieure du bloc de support (12) s'engage par le haut dans un canal longitudinal (16) situé au centre du bloc de support (12), le long de laquelle la portion supérieure (12') du bloc de support (12) peut être guidée dans son mouvement longitudinal par l'intermédiaire de coussinets avec roulements à billes (18).

10. Installation selon l'une quelconque des revendications 1 à 9, caractérisée en ce que le mécanisme de commande du bloc de support comprend au moins un vérin hydraulique (13) formant l'organe de transmission.

11. Installation selon la revendication 10, caractérisée en ce que le vérin hydraulique (13) est associé à une commande proportionnelle.
